# EUROPÄISCHE PATENTSCHRIFT

(11) **EP 0 708 213 B1**
(45) Veröffentlichungstag und Bekanntmachung des Hinweises auf die Patenterteilung: **03.05.2000**
(21) Anmeldenummer: 95116076.1
(22) Anmeldetag: 12.10.1995
(51) Int. Cl.: E04F 13/08, B44C 5/04

(54) **Befestigungssystem mit Kompaktplatten**
Fixing system with compact panels
Système de fixation avec panneaux compacts

(30) Priorität: 20.10.1994 DE 9416917 U
(43) Veröffentlichungstag der Anmeldung: 24.04.1996
(73) Patentinhaber: Trespa International B.V., 6002 SM Weert (NL)
(72) Erfinder: van Groesen, Wilhelmus M., NL-5017 GA Tilburg (NL)
(74) Vertreter: Zounek, Nikolai, Dipl.-Ing.

(56) Entgegenhaltungen:
- EP-A- 0 081 147
- WO-A-93/01418
- DE-A- 2 364 224
- DE-A- 2 460 880
- FR-A- 1 530 114

## Beschreibung

Die Erfindung betrifft ein System, bestehend aus einem oder mehreren gleichen Profilen und zumindest einer Kompaktplatte, nach der im Oberbegriff von Anspruch 1 definierten Art.

Der Aufbau von Kompaktplatten, insbesondere von sogenannten HPL (high pressure laminate)-Kompaktplatten, ist nach DIN 16926 bzw. ISO 4586 festgelegt. Unter den Begriff Kompaktplatten fallen auch solche Platten, die einen der DIN- oder ISO-Norm sehr ähnlichen Aufbau besitzen. Die Komponenten derartiger Kompaktplatten werden aus den gleichen Materialien in den gleichen Hochdruckpressen hergestellt wie alle HPL.-Platten und enthalten, je nach Formungsverfahren, fallweise Klebeschichten. Die ein- bzw. beidseitige dekorative Farbgebung der Kompaktplatte kann auf einer glatten oder strukturierten Oberfläche vorgenommen werden.

Der Kern von HPL-Kompaktplatten besitzt eine sehr große Festigkeit und kann daher große Kräfte aufnehmen, ohne zu Bruch zu gehen oder sich zu verformen.

Derartige Platten werden insbesondere für Fassaden- und Wandverkleidungen aufgrund ihrer hohen Witterungs- und Formbeständigkeit eingesetzt, wobei darauf geachtet wird, daß die Befestigung der Platten an einer Wand oder einem Grundkörper von außen her unsichtbar ist. Solche unsichtbaren Befestigungen werden bisher für HPL-Kompaktplatten in der Weise realisiert, daß diese Platten geklebt oder mittels Schrauben befestigt werden. Bei Schraubverbindungen erfolgen diese direkt mit den Kompaktplatten, wobei im allgemeinen die Dübel in den Platten stecken. Die Verbindung mit der dahinter liegenden Wand bzw. mit dem dahinterbefindlichen Grundkörper geschieht über Bügel. Bei einer Wandbefestigung der Kompaktplatten werden im allgemeinen die Schraubverbindungen mit Hilfe von Dübeln in den Platten hergestellt. Dabei ist es wegen der hohen Biegesteifigkeit bei den Kompaktplatten erforderlich, abhängig von der Belastung und dem Format der Kompaktplatte, relativ viele Befestigungspunkte vorzusehen, wodurch die gesamte Montage vor Ort zeitaufwendig und dementsprechend teuer wird. Unterschiedliche Plattenformate, bei unsichtbar befestigten Kompaktplatten, erfordern meist komplizierte Bearbeitungsschritte auf der Baustelle oder zusätzliche Bearbeitungsschritte in der Werkhalle für die Vorbereitung der Kompaktplatten.

In der DE-A 24 60 880 ist ein Befestigungssystem beschrieben, das einen Anker zum Verbinden von Fassadenplatten mit an einem Verankerungsgrund befestigten Tragelementen aufweist. Der Anker greift in eine hinterschnittene Ausnehmung eines Bau- bzw. Grundkörpers ein. Mit dem Anker ist ein U-Profil fest verbunden. Das U-Profil stellt den Anschluß mit einem weiteren Bauelement bzw. Grundkörper her. Der Querschnitt der Fräsungen in dem Bauelement bzw. Grundkörper deckt sich mit dem Querschnitt des Ankers. Da das U-Profil mit dem Anker fest verbunden ist und im übrigen in zwei Schlitzen eine Fassadenplatte aufnimmt, besteht keine Möglichkeit, daß sich die Fassadenplatte gegenüber dem Bauelement bzw. Grundkörper frei bewegen kann.

Zur Herstellung von Eckverbindungen in Holz und für die Linearführung von Schlitten oder dergleichen Maschinenteilen ist es bekannt, Nut- und Federverbindungen bzw. Führungsnuten und mit diesen im Eingriff befindliche Gleitstücke zu verwenden, die den gleichen Querschnitt wie die Führungsnut besitzen, und in diese eingepaßt sind.

Aufgabe der Erfindung ist es, ein Befestigungssystem und eine Kompaktplatte zu schaffen, die weitgehend spannungsfrei mit dem Befestigungssystem verbunden ist, wobei durch die Dimensionierung der Fräsung in der Kompaktplatte die mechanische Festigkeit der Kompaktplatte möglichst wenig geschwächt werden soll.

Diese Aufgabe wird erfindungsgemäß in der Weise gelöst, daß Teilstücke der einzelnen Profile in Querschnitten der einzelnen Fräsung, die in dem Grundkörper bzw. einer Wand zugewandten Seite der Kompaktplatte angebracht ist, formschlüssig eingreifen, daß die Tiefe t der Fräsung ein Drittel bis die Hälfte der Dicke d der Kompaktplatte beträgt, daß sich die Fräsung über einen Teil oder über das Gesamtmaß der einzelnen Kompaktplatte erstreckt und daß die Kompaktplatte entlang den Profilen frei beweglich ist.

Die Erfindung wird in der Weise weitergestaltet, daß die Fräsung einen schwalbenschwanzförmigen Querschnitt aufweist und ein schwalbenschwanzförmiges Teilstück des Profils formschlüssig umschließt.

Die weitere Ausgestaltung der Erfindung ergibt sich in der Weise, daß die Fräsung aus zwei spiegelbildlich zu einer Senkrechten auf die Kompaktplatte angeordneten Querschnitten besteht, die schräg zu der Oberfläche der Kompaktplatte verlaufen, einen Winkel von 50 bis 120 ° miteinander einschließen und vierkantförmige Teilstücke des Profils aufnehmen.

Die Weiterbildung der Erfindung ergibt sich aus den Merkmalen der Patentansprüche 4 bis 9.

Mit der Erfindung werden die Vorteile erzielt, daß in Richtung der Längsachse des Profils die Kompaktplatten frei beweglich sind, so daß die wegen unterschiedlicher Materialien von Kompaktplatte und Wand bzw. Grundkörper auftretenden thermischen und hygroskopischen Unterschiede der Materialien aufgenommen und kompensiert werden können. Durch die Befestigung der Kompaktplatte auf dem Profil ergibt sich in Abhängigkeit von der Fräsung- und Profil-Dimensionierung sowie vom Profilmaterial eine Erhöhung der Biegesteifigkeit der Kombination Kompaktplatte - Profil, in Richtung der Längsachse des Profils, senkrecht zur Plattenoberfläche. Durch die richtige Dimensionierung wird die Verbindung Kompaktplatte - Profil - Wand bzw. - Grundkörper spannungsfrei gehalten.

Die Erfindung wird anhand von zeichnerisch dargestellten Ausführungsbeispielen näher erläutert. Es zeigen:
- Fig. 1: in perspektivischer Explosionsdarstellung einen Grundkörper, ein Profil sowie eine Kompaktplatte,
- Fig. 2: ausschnittsweise die Verbindung einer Kompaktplatte mit einem Profil;
- Figuren 3a-3d: schematisch verschiedene Profilformen in Verbindung mit Kompaktplatten.

Eine Kompaktplatte 3 weist im unteren Teil eine Fräsung 5 mit einem schwalbenschwanzförmigen Querschnitt 6 auf. Die Fräsung 5 erstreckt sich über die Gesamtlänge der Kompaktplatte 3 oder nur über die Gesamtlänge der Kompaktplatte 3 oder nur über einen Abschnitt der Kompaktplatte, wie dies in Figur 1 durch die gestrichelten Linien angedeutet ist. Ein Profil 2 ist aus zwei Teilstücken 10 und 20 zusammengesetzt, wobei das eine Teilstück 20 einen auf den Kopf gestellten L-förmigen Querschnitt aufweist. Das andere Teilstück 10 schließt mittig an den waagerechten Schenkel des Teilstücks 20 an und hat einen schwalbenschwanzförmigen Querschnitt, der nahtlos in die Fräsung 5 der Kompaktplatte 3 einschiebbar ist. Das Teilstück 20 ist in einen Einschnitt 24 eines Grundkörpers 4 formschlüssig einsetzbar. Dieser Grundkörper 4 ist beispielsweise ein U-förmiger Metallträger, der vertikal in einem Stahlgerüst angeordnet ist, das den Umriß eines Hauses festlegt oder der an der Wand eines Gebäudes oder eines Raumes als Unterbau für die Wandverkleidung befestigt ist. Der Einschnitt 24 befindet sich in den beiden Seitenwänden 23 des Grundkörpers 4.

Das Material des Profils 2 ist im allgemeinen anders als das Material der Kompaktplatte 3, die aus einer oder mehreren miteinander heißverpreßten, mit Harz imprägnierten Faserschichten besteht, die den Kern der Kompaktplatte bilden. Die beiden Außenseiten dieses Kerns sind jeweils mit einer Dekorplatte bez. Dekorschicht beschichtet.

Figur 2 zeigt ausschnittsweise und im vergrößerten Maßstab das Befestigungssystem 1 mit dem Profil 2 und der Kompaktplatte 3. In die Fräsung 5, die, wie schon zuvor erwähnt wurde, einen schwalbenschwanzförmigen Querschnitt 6 besitzt, ist das Teilstück 10 des Profils 2 eingesetzt. Der Umriß bzw. Querschnitt des Teilstücks 10 ist gleichfalls schwalbenschwanzförmig ausgebildet und fügt sich ohne Spiel ein. Die Fräsung 5 weist eine Tiefe t auf, die im Bereich von einem Drittel bis zur Hälfte der Dicke d, vgl. Figuren 2 und 3a, der Kompaktplatte liegt. Die geringe Tiefe der Fräsung 5 ist möglich, da der Kern der Kompaktplatte 3 große Festigkeit besitzt, so daß schon eine so geringe Tiefe eine mechanisch sehr stabile Verbindung des Profils 2 mit der Kompaktplatte 3 gewährleistet. Das Profil 2 wird mit seinem Teilstück 10 während der Montage seitlich in die Fräsung 5 eingeschoben. Die Länge des Profils 2 kann so gewählt werden, daß sie sich über eine Teillänge, die Gesamtlänge einer Kompaktplatte oder über zwei oder mehr Kompaktplatten erstreckt. Das Profil 2 kann auch auf andere Weise, als in Figur 1 dargestellt, mit einem Grundkörper bzw. mit einer Wand verbunden werden. So ist es beispielsweise möglich, das Teilstück 20 des Profils 2 an beliebig vielen Befestigungspunkten mit einer Wand oder einem Grundkörper zu verschrauben. Durch die Verbindung zwischen Profil 2 und der Kompaktplatte 3, ähnlich einer Nut-Federverbindung, erfolgt das Zusammenfügen bei entsprechend richtiger Dimensionierung der Querschnitte weitgehend spannungsfrei. Abhängig von der Dimensionierung der Fräsung 5 und dem Profil 2 wird durch die Verbindung dieser beiden Teile eine Erhöhung der Biegesteifigkeit in Richtung der Längsachse des Profils (oder Fräsung) der Kompaktplatte 3 senkrecht zu ihrer Oberfläche erhalten. In Richtung der Längsachse des Profils bzw. der Fräsung 5 kann sich die Kompaktplatte 3 frei bewegen, so daß Unterschiede in den thermischen und hygroskopischen Wirkungen der unterschiedlichen Materialien für das Profil 2 und die Kompaktplatte 3 aufgenommen und ausgeglichen werden können.

Bei diesem Befestigungssystem können abweichende Formate der Kompaktplatten vor der Montage problemlos berücksichtigt werden, indem beispielsweise die Längen der Profile auf die abweichenden Maße der einen oder anderen Kompaktplatte gekürzt werden. Dadurch können die Bearbeitungs- und Montagezeiten bzw. -kosten niedriggehalten werden, im Vergleich hierzu sind die gängigen Klebetechniken für Kompaktplatten kompliziert, da sie von der Temperatur und der Feuchtigkeit während der Montage abhängen und außerdem etliche Vorarbeiten, wie Entfetten, Grund- und Klebeschichten anbringen, erfordern. Die üblichen Schraubbbefestigungen sind arbeitsaufwendig, da sowohl das Profil und die Kompaktplatte miteinander verschraubt werden müssen als auch das Profil mit der Wand bzw. dem Grundkörper.

In den Figuren 3a bis 3d sind verschiedene Befestigungssysteme dargestellt, bei denen jeweils die Kompaktplatten und die Profile aneinander angepaßt sind. Bei dem Befestigungssystem 1, das in Figur 3a schematisch gezeigt ist, beträgt die Tiefe der Fräsung 5 ein Drittel der Dicke d der Kompaktplatte 3. Es handelt sich hierbei um die schon anhand der Figuren 1 und 2 beschriebene schwalbenschwanzförmige Fräsung 5 mit dem Profil 2, dessen Teilstück 10 gleichfalls einen schwalbenschwanzförmigen Querschnitt besitzt und spielfrei in die Fräsung 5 eingeschoben ist.

Figur 3b zeigt ein Befestigungssystem 1, bei dem ein Endstück eines Profils 14 V-förmig ausgebildet ist und Teilstücke 11, 11 die Endabschnitte der V-Form bilden. Der Öffnungswinkel α der V-Form beträgt 50 bis 100°. In der Kompaktplatte 3 befindet sich eine entsprechende Fräsung 17, 17 für die Aufnahme des V-förmigen Profils 14. Die Fräsung 17, 17 besteht aus zwei spiegelbildlich zu einer Senkrechten auf die Kompaktplatte 3 angeordneten Querschnitten 7, 7, die schräg zu der Oberfläche der Kompaktplatte 3 verlaufen. Diese Querschnitte schließen gleichfalls einen Winkel von 50 bis 100° miteinander ein und nehmen die vierkantförmigen Teilstücke 11, 11 des Profils 14 auf. Die Tiefe der Fräsung 17, 17 beträgt etwa die halbe Dicke d/2 der Kompaktplatte 3. Die Stirnflächen der Teilstücke 11, 11 sind schräg zu der Oberfläche der Kompaktplatte 3 ausgerichtet.

Das Befestigungssystem 1 nach Figur 3c wird aus einer Kompaktplatte 3 und einem Profil 15 gebildet, dessen Endstück eine Gestalt ähnlich einer zweizinkigen Gabel hat. An das in Figur 3c senkrecht verlaufende Mittelstück 20 des Profils 15 schließen schräg nach oben und unten verlaufende Teilstücke 12, 12 an. Die Stirnflächen 21, 21 der Teilfläche 12, 12 sind gegenüber der Oberfläche der Kompaktplatte 3 schräg ausgerichtet. Das Mittelstück 20 des Profils 15 schließt mit der Oberfläche der Kompaktplatte 3 ab. Der von den beiden Teilstücken 12, 12 eingeschlossene Winkel kann im Bereich von 60 bis 120° liegen. Zum Verbinden dieses Profils 15 mit der Kompaktplatte 3 ist in dieser eine Fräsung 18, 18 aus zwei spiegelbildlich zu einer Senkrechten auf die Kompaktplatte angeordneten Querschnitten 8, 8 vorgesehen. Diese Querschnitte 8, 8 verlaufen schräg und schließen den gleichen Winkel wie die Teilstücke 12, 12 miteinander ein. Die Tiefe der Fräsung 18, 18 beträgt die halbe Dicke d/2 der Kompaktplatte 3.

In Figur 3d ist ein weiteres Befestigungssystem 1 dargestellt, das ähnlich demjenigen nach Figur 3c ausgestaltet ist. Ein Profil 16 hat eine gabelförmige, zweizinkige Gestalt mit einem senkrechten Mittelstück 23 und daran anschließenden, nach oben. und nach unten schräg verlaufenden Teilstücken 13, 13. Die Stirnflächen 22, 22 der Teilstücke 13, 13 sind parallel zu der Oberfläche der Kompaktplatte 3 ausgerichtet. Eine Fräsung 19, 19 ist an die Orientierung der Teilstücke 13, 13 des Profils 16 angepaßt. Die Fräsung 19, 19 besitzt eine Tiefe gleich einem Drittel der Dicke d der Kompaktplatte 3. Das Mittelstück 23 des Profils 16 liegt an der Oberfläche der Platte 3 an.

Es liegt im Rahmen des Fachwissens des Fachmanns, das Befestigungssystem aus Profil und Kompaktplatte auch abweichend von den in den Ausführungsbeispielen gezeigten Formen und Querschnitten auszugestalten, ohne daß von dem Gegenstand der Erfindung wie er in den Patentansprüchen gekennzeichnet ist abgewichen wird. Das Befestigungssystem nach der Erfindung ist nicht auf den Einsatz von Kompaktplatten der beschriebenen Art beschränkt, vielmehr ist es auch für andere Plattenmaterialien geeignet.

## Patentansprüche

1. System bestehend aus einem oder mehreren gleichen Profilen (2; 14; 15; 16) und zumindest einer Kompaktplatte (3), die eine Fräsung (5; 17; 18; 19) aufweist, die in ihrer Formgebung den Profilen angepaßt ist, wobei die einzelne Kompaktplatte eine oder mehrere miteinander heißverpreßte, mit Harz imprägnierte Faserschichten umfaßt, die außen an zumindest einer Seite mit einer Dekorschicht beschichtet sind und die Kompaktplatte mit Hilfe des oder der Profile auf einem Grundkörper (4) unsichtbar befestigt ist, der mit einer Wand verbindbar ist, dadurch gekennzeichnet, daß Teilstücke (10; 11; 12; 13) der einzelnen Profile (2; 14; 15; 16) in Querschnitten (6; 7; 8; 9) der einzelnen Fräsung (5; 17; 18; 19), die in dem Grundkörper (4) bzw. der Wand zugewandten Seite der Kompaktplatte (3) angebracht ist, formschlüssig eingreifen, daß die Tiefe (t) der Fräsung ein Drittel bis die Hälfte der Dicke (d) der Kompaktplatte (3) beträgt, daß sich die Fräsung über einen Teil oder über das Gesamtmaß der einzelnen Kompaktplatte (3) erstreckt und daß die Kompaktplatte (3) entlang den Profilen frei beweglich ist.

2. System nach Anspruch 1, dadurch gekennzeichnet, daß die Fräsung (5) einen schwalbenschwanzförmigen Querschnitt (6) aufweist und ein schwalbenschwanzförmiges Teilstück (10) des Profils (2) formschlüssig umschließt.

3. System nach Anspruch 1, dadurch gekennzeichnet, daß die Fräsung (17; 18) aus zwei spiegelbildlich zu einer Senkrechten auf die Kompaktplatte (3) angeordneten Querschnitten (7, 7; 8, 8) besteht, die schräg zu der Oberfläche der Kompaktplatte (3) verlaufen, einen Winkel von 50 bis 120 ° miteinander einschließen und vierkantförmige Teilstücke (11, 11; 12, 12) des Profils (14; 15) aufnehmen.

4. System nach Anspruch 3, dadurch gekennzeichnet, daß ein Endstück des Profils (14) V-förmig ausgestaltet ist und daß die Teilstücke (11, 11) die Endabschnitte der V-Form bilden.

5. System nach Anspruch 3, dadurch gekennzeichnet, daß das Endstück des Profils (15) eine Gestalt ähnlich einer zweizinkigen Gabel mit einem senkrechten Mittelstück (20) und den daran anschließenden, schräg nach oben und unten verlaufenden Teilstücken (12, 22) aufweist, die einen Winkel von 60 bis 120 ° miteinander einschließen, und daß Stirnflächen (21, 21) der Teilstücke 12, 12) gegenüber der Oberfläche der Kompaktplatte (3) schräg ausgerichtet sind.

6. System nach Anspruch 1, dadurch gekennzeichnet, daß das Endstück des Profils (16) eine gabelförmige, zweizinkige Gestalt mit einem senkrechten Mittelstück (23) und den daran anschließenden, nach oben und unten schräg verlaufenden Teilstücken (13, 13) aufweist, und daß Stirnflächen (22, 22) der Teilstücke (13, 13) parallel zu der Oberfläche der Kompaktplatte (3) ausgerichtet sind.

7. System nach Anspruch 1, dadurch gekennzeichnet, daß das Material des Profils sich von dem Material der Kompaktplatte unterscheidet.

8. System nach Anspruch 1, dadurch gekennzeichnet, daß das Profil (2) neben einem schwalbenschwanzförmigen Teilstück (10) ein weiteres Teilstück (20), mit einem winkelförmigen Querschnitt aufweist, und daß das weitere Teilstück (20) in einem Einschnitt (24) des Grundkörpers (4) formschlüssig einsetzbar ist.

9. System nach Anspruch 8, dadurch gekennzeichnet, daß das weitere Teilstück (20) einen auf den Kopf gestellten, L-förmigen Querschnitt aufweist.

## Claims

1. A system comprising one or more identical profiles (2;14;15;16) and at least one compact panel (3) which has a milled relief (5;17;18;19) which is adapted in shape to the profiles, it being the case that the individual compact panel comprises one or more resin-impregnated fiber layers which are hot-pressed with one another and are coated with a decorative layer on the outside of at least one side, and the compact panel is fixed invisibly, with the aid of the profile or profiles, to a basic body (4) which can be connected to a wall, wherein portions (10;11;12;13) of the individual profiles (2;14;15;16) engage in a form-fitting manner in cross-sections (6;7;8;9) of the individual milled relief (5;17;18;19), which is provided in that side of the compact panel (3) which is directed toward the basic body (4) or the wall, wherein the depth (t) of the milled relief is from a third of the thickness (d) to half the thickness (d) of the compact panel (3), wherein the milled relief extends partially or wholly over the extent of the individual compact panel (3), and wherein the compact panel (3) can be moved freely along the profile.

2. The system as claimed in Claim 1, wherein the milled relief (5) has a dovetail-shaped cross section (6) and encloses in a form-fitting manner a dovetail-shaped portion (10) of the profile (2).

3. The system as claimed in Claim 1, wherein the milled relief (17;18) comprises two cross sections (7,7;8,8) which are arranged in a mirror-inverted manner in relation to a perpendicular to the compact panel (3), run obliquely in relation to the surface of the compact panel (3), enclose an angle of from 50 to 120° between them and receive quadrilateral portions (11,11;12,12) of the profile (14;15).

4. The system as claimed in Claim 3, wherein an end part of the profile (14) is of V-shaped configuration, and wherein the portions (11,11) form the end sections of the V-shape.

5. The system as claimed in Claim 3, wherein the end part of the profile (15) has a configuration similar to a two-pronged fork with a vertical center piece (20) and the adjoining, obliquely upwardly and downwardly running portions (12,12) which enclose an angle of from 60 to 120° between them, and wherein end surfaces (21,21) of the portions (12,12) are aligned obliquely in relation to the surface of the compact panel (3).

6. The system as claimed in Claim 1, wherein the end part of the profile (16) has a fork-shaped two-pronged configuration with a vertical center piece (23) and the adjoining, upwardly and downwardly obliquely running portions (13,13), and wherein end surfaces (22,22) of the portions (13,13) are aligned parallel to the surface of the compact panel (3).

7. The system as claimed in Claim 1, wherein the material of the profile differs from the material of the compact panel.

8. The system as claimed in Claim 1, wherein, in addition to a dovetail-shaped portion (10), the profile (2) has a further portion (20), with an angled cross section, and wherein the further portion (20) can be inserted in a form-fitting manner in a cutout (24) of the basic body (4).

9. The system as claimed in Claim 8, wherein the further portion (20) has an upended, L-shaped cross section.

## Revendications

1. Système constitué d'un ou plusieurs profilés identiques (2 ; 14 ; 15 ; 16) et d'au moins un panneau compact (3) qui comporte une fraisure (5 ; 17; 18; 19) de forme adaptée aux profilés, le panneau compact individuel comprenant une ou plusieurs couches de fibres imprégnées de résine, mutuellement assemblées par pression à chaud, qui sont revêtues extérieurement sur au moins un côté d'une couche décorative, et le panneau compact étant fixé de façon invisible, à l'aide du ou des profilés, sur un corps de base (4) qui peut être assemblé à un mur, **caractérisé** en ce que des parties (10 ; 11 ; 12 ; 13) des profilés individuels (2 ; 14 ; 15 ; 16) s'engagent en liaison positive dans des sections (6 ; 7 ; 8 ; 9) de la fraisure individuelle (5 ; 17; 18; 19) qui est pratiquée sur le côté du panneau compact (3) qui est tourné vers le corps de base (4) ou le mur, en ce que la profondeur (t) de la fraisure est comprise entre un tiers et la moitié de l'épaisseur (d) du panneau compact (3), en ce que la fraisure s'étend sur une partie ou sur la totalité de la dimension du panneau compact individuel (3), et en ce que le panneau compact (3) est librement mobile le long des profilés.

2. Système selon la revendication 1, **caractérisé** en ce que la fraisure (5) possède une section (6) en queue d'aronde et enserre en engagement positif une partie (16) en queue d'aronde du profilé (2).

3. Système selon la revendication 1, **caractérisé** en ce que la fraisure (17 ; 18) est constituée de deux sections (7, 7 ; 8, 8) disposées en symétrie par rapport à une perpendiculaire au panneau compact (3), sections qui s'étendent en oblique par rapport à la surface du panneau compact (3), qui forment entre elles un angle de 50 à 120° et qui reçoivent des parties (11, 11 ; 12, 12) quadrangulaires du profilé (14 ; 15).

4. Système selon la revendication 3, **caractérisé** en ce qu'un embout du profilé (14) est réalisé en forme de V, et en ce que les parties (11, 11) constituent les branches terminales de la forme de V.

5. Système selon la revendication 3, **caractérisé** en ce que l'embout du profilé (15) présente une forme analogue à une fourche à deux dents avec une partie médiane (20) verticale et des parties (12, 12) qui se raccordent à cette partie médiane en s'étendant en oblique vers le haut et vers le bas et qui forment entre elles un angle de 60 à 120°, et en ce que des faces frontales (21, 21) des parties (12, 12) sont orientées en oblique par rapport à la surface du panneau compact (3).

6. Système selon la revendication 1, **caractérisé** en ce que l'embout du profilé (16) présente une forme de fourche à deux dents avec une partie médiane (23) verticale et des parties (13, 13) qui se raccordent à cette partie médiane en s'étendant en oblique vers le haut et vers le bas, et en ce que des faces frontales (22, 22) des parties (13, 13) sont orientées parallèlement à la surface du panneau compact (3).

7. Système selon la revendication 1, **caractérisé** en ce que le matériau du profilé est différent du matériau du panneau compact.

8. Système selon la revendication 1, **caractérisé** en ce que le profilé (2) présente, en plus d'une partie (10) en queue d'aronde, une autre partie (20) à section en équerre, et en ce que l'autre partie (20) peut être insérée en engagement positif dans une entaille (24) du corps de base (4).

9. Système selon la revendication 8, **caractérisé** en ce que l'autre partie (20) présente une section en forme de L renversé.
